# EUROPÄISCHE PATENTSCHRIFT

(11) **EP 1 586 699 B1**
(45) Veröffentlichungstag und Bekanntmachung des Hinweises auf die Patenterteilung: **06.01.2010**
(21) Anmeldenummer: 05101675.6
(22) Anmeldetag: 04.03.2005
(51) Int. Cl.: D21F 5/04, D21F 5/02, D21F 11/14

(54) **Trockenanordnung**
Drying arrangement
Dispositif de séchage

(30) Priorität: 13.04.2004 DE 102004017814
(43) Veröffentlichungstag der Anmeldung: 19.10.2005
(73) Patentinhaber: Voith Patent GmbH, 89522 Heidenheim (DE)
(72) Erfinder: Lomic, Stevan, Dr., 1130 Wien (AT); Wischmann, Ralf, 88368 Bergatreute (DE); Bubik, Alfred Dr., 88212 Ravensburg (DE)
(74) Vertreter: Kunze, Klaus

(56) Entgegenhaltungen:
- EP-A- 0 949 379
- WO-A-01/31120
- US-A- 6 049 998
- US-B1- 6 187 137

## Beschreibung

Die Erfindung betrifft eine Trockenanordnung mit einem beheizten Trockenzylinder zur Trocknung einer Papier-, Karton-, Tissue- oder einer anderen Faserstoffbahn, oberhalb dessen eine Druckhaube angeordnet ist, wobei die Faserstoffbahn zwischen dem Trockenzylinder und der Druckhaube hindurchführbar ist.

Aus der EP 0 949 377 A2 ist eine Trockenanordnung zum kontinuierlichen Trocknen einer porösen Bahn bekannt. Die Trockenanordnung umfasst einen Trockenzylinder, der von der Bahn über wenigstens zwei Drittel seiner Mantelfläche umschlungen wird. Auf der Oberseite des Zylinders sind neben Düsen zum Aufbringen eines Kühlmittels mehrere rotierende Walzen angeordnet, die in ihrem Inneren jeweils eine hydraulische Einheit zum Aufbringen eines Anpressdrucks gegen den Trockenzylinder aufweisen.

In der DE 35 32 853 C2 werden ein Verfahren und eine Vorrichtung zum Trocknen einer Bahn aus Papier, Karton oder ähnlichem beschrieben. Die Bahn wird, während sie an einem Wasser und Wasserdampf aufnehmenden Zwischenband anliegt, vor Erreichen eines Trocknungsbereichs einer Entlüftungsbehandlung unterzogen. Das Zwischenband wird in einem Trocknungsbereich um den Zylinder herumgeführt. Die Bahn wird während ihres Umlaufs um den Zylinder von einem Metallband bedeckt. Das Metallband wird nach dem Verlassen des Zylinders in einer Rückführschleife zu dem Trocknungsbereich zurückgeführt. Das Zwischenband wird nach dem Verlassen des Zylinders von kondensiertem Wasser befreit. Die Bahn wird zwischen dem Zwischenband und dem Metallband um den Zylinder herumgeführt, während dieser gekühlt wird. Die Erwärmung des Metallbandes erfolgt in der Rücklaufschleife, und das erwärmte Metallband erwärmt die Außenseite der um den Zylinder umlaufenden Bahn in direktem Kontakt.

Aufgrund der starken Anpressung, die die Faserstoffbahn gegenüber dem Trockenzylinder erhält, während sie um diesen herumgeführt wird, entsteht eine sehr innige und klebende Verbindung mit dessen Mantelfläche. Dadurch muss die Faserstoffbahn mit großer Kraft von der Mantelfläche abgezogen werden, wenn sie dessen Oberfläche verlässt und zu einem nachfolgenden Aggregat überführt werden soll. Es besteht auch die Gefahr von Bahnrissen.

Aus der US 6,049,998 ist eine Trockeneinrichtung für eine Papiermaschine mit einem Trockenzylinder bekannt geworden, bei dem auf die Oberfläche des Trockenzylinders eine Ablösebeschichtung aufgebracht wurde, um das Abheben der Papierbahn vom Trockenzylinder zu erleichtern. Die Trockeneinrichtung der US 6.049,998 weist des weiteren eine über dem Trockenzylinder angeordnete Einrichtung auf, mit der auf die Papierbahn heiße Gase zur Unterstützung der Trocknung der Papierbbahn aufgebracht werden.

Die US 6,187,137 zeigt eine ähnliche Einrichtung wie die US 6,049,998. Auch dort werden Ablösebeschichtungen beschrieben, die das Abheben der Papierbahn vom Trockenzylinder unterstützen sollen.

Es ist die Aufgabe der Erfindung, das Überführen der Faserstoffbahn zu einem nachfolgenden Aggregat zu erleichtern.

Diese Aufgabe wird bei einer Trockenanordnung der eingangs genannten Art dadurch gelöst, dass der Trockenzylinder mit einem die Ablösung der Faserstoffbahn von der Mantelfläche des Trockenzylinders erleichternden Mittel ausgestattet ist Erfindungsgemäß sind diese Mittel als Saugeinrichtung ausgebildet, mit der die Faserstoffbahn von der Mantelfläche des Trockenzylinders an die Oberfläche eines zusammen mit der Faserstoffbahn um den Trockenzylinder herumgeführten Siebes angesaugt wird. Durch die Erfindung wird das Kleben der Faserstoffbahn auf der Mantelfläche des Trockenzylinders beseitigt.

Vorteilhafte Weiterbildungen der Erfindung ergeben sich aus den Unteransprüchen, der Beschreibung und den Zeichnungen.

In einer vorteilhaften Ausführungsform der Erfindung ist vorgesehen, dass zusätzlich eine poröse Beschichtung, insbesondere eine Keramikschicht, vorhanden ist. Aufgrund der bei einer porösen Beschichtung gegenüber einer glatten Beschichtung verringerten Oberfläche vermindert sich auch die Haftkraft zwischen der Oberfläche und einer auf ihr liegenden Materialschicht. Besonders geeignet zur Erreichung dieses Zwecks sind Materialien, die als solche bereits eine gewisse Porosität aufweisen, wie dies bei Keramiken der Fall ist.

Zusätzlich lässt sich ein hydrophobes Fluid aufbringen, beispielsweise Petroleum. Die Faserstoffbahn ist aus einer wässrigen Suspension entstanden, enthält Feuchtigkeit und ist daher hydrophil. Wenn die Oberfläche des Zylinders hydrophobiert wird, wird daher die Ablösung der Faserstoffbahn von dem Trockenzylinder unterstützt.

In einer Ausführungsform wird das hydrophobe Fluid auf der Unterseite des Trockenzylinders mittels einer Aufbringvorrichtung, etwa einer Sprühvorrichtung, auf die Mantelfläche des Trockenzylinders aufgetragen oder aufgesprüht. Im Bereich unterhalb des Trockenzylinder zwischen den Leit- oder Umlenkwalzen, über die die Siebe und die Faserstoffbahn auf den Trockenzylinder und von diesem herunter geführt werden, ist der Trockenzylinder frei zugänglich, so dass sich dort eine Sprühvorrichtung anordnen lässt.

Insbesondere ist die Saugeinrichtung zwischen zwei an den Trockenzylinder angestellten ausgangssseitigen und jeweils ein über den Trockenzylinder geführtes Sieb von dessen Mantelfläche abführenden Leitwalzen angebracht.

Die Saugeinrichtung kann jedoch auch in einer Leitwalze in Form einer ortsfesten Saugzone innerhalb eines sich um diese drehenden Walzenmantels der Leitwalze integriert sein. Dabei führt die Leitwalze sowohl die Faserstoffbahn als auch ein unmittelbar auf dieser liegendes Sieb von der Mantelfläche des Trockenzylinders ab.

Eine weitere vorteilhafte Maßnahme besteht darin, dass ein Mittel zum Erzeugen von Dampfblasen in der Faserstoffbahn im Ablösebereich der Faserstoffbahn von dem Trockenzylinder vorhanden ist. Das Mittel ist vorzugsweise eine ortsfeste Heizquelle, die innerhalb eines sich drehenden Walzenmantels einer Leitwalze für ein Sieb oder für die Faserstoffbahn angeordnet ist.

Die Heizquelle kann auch in dem Bereich zwischen zwei Leitwalzen ähnlich wie die zwischen zwei Leitwalzen angebrachte Saugeinrichtung auf der Seite des Trockenzylinders angeordnet werden, auf der die Siebe und die Faserstoffbahn die Mantelfläche des Trockenzylinders verlassen.

Nachfolgend wird die Erfindung in Ausführungsbeispielen anhand der Zeichnungen näher erläutert. Es zeigen:
- Fig. 1: einen Querschnitt durch eine Trockenanordnung mit einem Trockenzylinder 3, der auf seiner Oberseite eine Druckhaube 4 trägt und an den eine Sprühvorrichtung 11 angestellt ist, ohne die erfindungs gemäße savgemrichtung
- Fig. 2: einen Querschnitt einer Trockenanordnung, an der eine Saugeinrichtung 14 zwischen zwei Leitwalzen 12,13 angebracht ist, und
- Fig.3: eine weitere Trockenanordnung im Querschnitt, in der zusätzlich eine Saugeinrichtung 15 in einer Leitwalze 17 integriert ist.

Eine Trockenanordnung 1 (Fig. 1) in einer Maschine zur Herstellung einer Faserstoffbahn 2 umfasst einen beheizbaren Trockenzylinder 3, der auf seiner Oberseite von einer Haube 4 umgeben ist, in der ein kühlendes Medium strömt, um die von dem Trockenzylinder 3 abgegebene Wärme aufzunehmen, die die Faserstoffbahn 2 erwärmt, wobei ihr gleichzeitig Feuchtigkeit entzogen wird. Die von der Faserstoffbahn 2 abgegebene Feuchtigkeit wird von einem zusammen mit der Faserstoffbahn 2 um den Trockenzylinder 3 herumbewegten feinmaschigen Sieb 5 und einem über diesem liegenden grobmaschigen Sieb 6 aufgenommen. Zwischen dem oberen Sieb 6 und der Druckhaube 4 läuft eine undurchlässige Bespannung 7, die ein Entweichen der Feuchtigkeit verhindert und eine Abdichtung gegenüber der Druckhaube 4 bewirkt, so dass auch ein in der Druckhaube 4 strömendes Medium nicht zwischen den seitlichen Wänden und der Bespannung 7 entweichen kann.

Außerhalb der beanspruchten Erfindung können anstelle der Druckhaube 4 auch andere Aggregate oberhalb des Zylinders 3 angeordnet sein, beispielsweise Walzen oder Pressschuhe, die in Verbindung mit dem erhitzten Trockenzylinder 3, den Sieben 5, 6 sowie der Bespannung 5 dazu dienen, der Faserstoffbahn 2 Feuchtigkeit zu entziehen. Auch in den Walzen oder den Pressschuhen oder zwischen ihnen können Kühlaggregate, beispielsweise von einem Medium durchflossene Kühlkanäle, vorhanden sein.

Unterhalb des Trockenzylinders 3 sind zwei Umlenk- oder Leitwalzen 8, 9 angebracht, die zusätzlich den Zylinder 3 gegen seine Gewichtskraft und die der Haube 4 abstützen. Die Stützwalzen 8, 9 haben jedoch vor allem eine Führungsfunktion für die Bahn 2, die Siebe 5, 6 und die Bespannung 7, indem diese um die Leitwalzen 8, 9 herumgeführt werden.

Da die Faserstoffbahn 2 dazu neigt, fest auf der Oberfläche des Trockenzylinders 3 zu haften, wird dessen Oberfläche von einer Keramikschicht 10 gebildet, die vorzugsweise porös ist und eine Rauhigkeit zwischen 0,4 und 4,5 µm, vorzugsweise zwischen 0,4 und 0,7 µm hat, um das Ablösen der Faserstoffbahn 2 zu erleichtern. Eine zusätzliche Maßnahme besteht darin, dass eine Sprühvorrichtung 11, die auf der Unterseite des Trockenzylinders 3 zwischen den beiden Leitwalzen 8, 9 in der Nähe der Oberfläche des Trockenzylinders 3 plaziert ist, ein hydrophobes Medium aufsprüht. Anstelle der Sprühvorrichtung 11 lässt sich das Medium beispielsweise auch durch eine Walze oder mittels einer Rakel auftragen.

In Ausführung der Erfindung (Fig. 2) sind neben den oben beschriebenen Maßnahmen auf der Seite des Trockenzylinders 3, auf der die Faserstoffbahn 2 wieder von diesem abgenommen wird, zwei zusätzliche Leitwalzen 12, 13 an diesen angestellt. Über die Leitwalze 12 läuft das Sieb 5, während über die Leitwalze 13 das Sieb 6 und die Bespannung 7 geführt werden.

Zwischen den beiden Leitwalzen 12, 13 ist an die Oberfläche des Trockenzylinders 3 eine Saugeinrichtung 14 angebracht, die durch das Sieb 5 hindurch die Faserstoffbahn 2 von dem Trockenzylinder 3 absaugt. Um zu verhindern, dass durch eine zu starke Saugkraft die Faserstoffbahn 2 an das Sieb 5 festgesaugt wird, bringt die Saugeinrichtung 14 eine Saugkraft mittlerer Stärke gegenüber dem Sieb 5 auf, die ausreicht, um die Faserstoffbahn 2 von dem Trockenzylinder 3 sicher abzulösen.

In einer weiteren Ausgestaltung der Erfindung (Fig. 3) ist vorgesehen, dass zusätzlich oder alternativ zu der Saugeinrichtung 14 eine Saugeinrichtung 15 innerhalb eines Walzenmantels 16 einer gleichzeitig als Saugwalze ausgebildeten Leitwalze 17 ortsfest angebracht ist, die die Faserstoffbahn 2 zusammen mit dem auf dieser mitgeführten Sieb 5 von dem Trockenzylinder 2 absaugt. Das Sieb 5 und die Faserstoffbahn 2 werden dann erst in einem nachfolgenden Aggregat der Maschine von einander getrennt. Das Sieb 6 und die Bespannung 7 werden über die Leitwalze 13 von dem Trockenzylinder 3 abgeführt.

Alle oben beschriebenen Maßnahmen, die die Ablösung der Faserstoffbahn 2 von dem Trockenzylinder 3 fördern, können auch in Kombination miteinander zum Einsatz kommen.

## Patentansprüche

1. Trockenanordnung (1) mit einem beheizten Trockenzylinder (3) zur Trocknung einer Papier-, Karton-, Tissue- oder einer anderen Faserstoffbahn (2), oberhalb dessen eine Druckhaube (4) angeordnet ist, wobei die Faserstoffbahn (2) zwischen dem Trockenzylinder (3) und der Druckhaube (4) hindurchführbar ist,
**dadurch gekennzeichnet,**
**dass** der Trockenzylinder (3) mit einer Saugeinrichtung ausgestattet ist, wobei die Saugeinrichtung (14, 15) die Faserstoffbahn (2) von der Mantelfläche des Trockenzylinders (3) an die Oberfläche eines zusammen mit der Faserstoffbahn (2) um den Trockenzylinder (3) herumgeführten Siebs (5) ansaugt.

2. Trockenanordnung (1) nach Anspruch 1,
**dadurch gekennzeichnet,**
**dass** der Trockenzylinder eine poröse Beschichtung, insbesondere eine Keramikschicht (10), aufweist.

3. Trockenanordnung (1) nach Anspruch 1 oder 2,
**dadurch gekennzeichnet,**
**dass** ein hydrophobes Medium auf den Trockenzylinder aufgebracht wird.

4. Trockenanordnung (1) nach Anspruch 3,
**dadurch gekennzeichnet,**
**dass** auf der Unterseite des Trockenzylinders (3) eine Aufbringeinheit, insbesondere eine Sprühvorrichtung (11), zum Aufbringen des hydrophoben Mediums auf die Mantelfläche des Trockenzylinders (3) angeordnet ist.

5. Trockenanordnung (1) nach einem der Ansprüche 1 bis 4,
**dadurch gekennzeichnet,**
**dass** die Saugeinrichtung (14) zwischen zwei an den Trockenzylinder (3) angestellten ausgangssseitigen und jeweils ein über den Trockenzylinder (3) geführtes Sieb (5, 6) von dessen Mantelfläche abführenden Leitwalzen (12, 13) angebracht ist.

6. Trockenanordnung (1) nach einem der Ansprüche 1 bis 4,
**dadurch gekennzeichnet,**
**dass** die Saugeinrichtung (15) in einer Leitwalze (17) in Form einer ortsfesten Saugzone innerhalb eines sich um diese drehenden Walzenmantels (16) der Leitwalze (17) integriert ist und dass die Leitwalze (17) sowohl die Faserstoffbahn (2) als auch ein unmittelbar auf dieser liegendes Sieb (5) von der Mantelfläche des Trockenzylinders (3) abführt.

7. Trockenanordnung (1) nach einem der Ansprüche 1 bis 6,
**dadurch gekennzeichnet,**
**dass** ein Mittel zum Erzeugen von Dampfblasen in der Faserstoffbahn (2) im Ablösebereich der Faserstoffbahn (2) von dem Trockenzylinder (3) vorhanden ist.

8. Trockenanordnung (1) nach Anspruch 7,
**dadurch gekennzeichnet,**
**dass** das Mittel eine ortsfeste Heizquelle (15) ist, die innerhalb eines sich drehenden Walzenmantels (16) einer Leitwalze (17) für ein Sieb (5) und/oder für die Faserstoffbahn (2) angeordnet ist.

## Claims

1. Drying arrangement (1) comprising a heated drying cylinder (3) for drying a paper, board, tissue or another fibrous web (2), above which a pressure hood (4) is arranged, it being possible to guide the fibrous web (2) between the drying cylinder (3) and the pressure hood (4), **characterized in that** the drying cylinder (3) is equipped with a suction device, the suction device (14, 15) sucking the fibrous web (2) from the circumferential surface of the drying cylinder (3) onto the surface of a fabric (5) which is guided around the drying cylinder (3) together with the fibrous web (2).

2. Drying arrangement (1) according to Claim 1, **characterized in that** the drying cylinder has a porous coating, in particular a ceramic layer (10) .

3. Drying arrangement (1) according to Claim 1 or 2, **characterized in that** a hydrophobic medium is applied to the drying cylinder.

4. Drying arrangement (1) according to Claim 3, **characterized in that** an application unit, in particular a spraying apparatus (11), for applying the hydrophobic medium onto the circumferential surface of the drying cylinder (3) is arranged on the underside of the drying cylinder (3).

5. Drying arrangement (1) according to one of Claims 1 to 4, **characterized in that** the suction device (14) is attached between two output-side guide rolls (12, 13) which are set against the drying cylinder (3) and in each case guide a fabric (5, 6), which is led over the drying cylinder (3), away from the circumferential surface of the said drying cylinder (3).

6. Drying arrangement (1) according to one of Claims 1 to 4, **characterized in that** the suction device (15) is integrated into a guide roll (17), in the form of a stationary suction zone within a roll shell (16) of the guide roll (17) which rotates around the said suction zone, and **in that** the guide roll (17) leads both the fibrous web (2) and a fabric (5) lying directly on the latter away from the circumferential surface of the drying cylinder (3).

7. Drying arrangement (1) according to one of Claims 1 to 6, **characterized in that** there is a means for producing steam bubbles in the fibrous web (2) in the region where the fibrous web (2) is detached from the drying cylinder (3).

8. Drying arrangement (1) according to Claim 7, **characterized in that** the means is a stationary heat source (15) which is arranged within a rotating roll shell (16) of a guide roll (17) for a fabric (5) and/or for the fibrous web (2).

## Revendications

1. Système de séchage (1) qui présente un cylindre chauffé de séchage (3) pour sécher une nappe en papier, en carton, en papier mouchoir ou en un autre matériau fibreux (2), et au-dessus duquel est disposé un capot de poussée (4), la nappe (2) de matière fibreuse pouvant passer entre le cylindre de séchage (3) et le capot de poussée (4),
**caractérisé en ce que**
le cylindre de séchage (3) est doté d'un dispositif d'aspiration, le dispositif d'aspiration (14, 15) aspirant la nappe (2) de matière fibreuse depuis la surface d'enveloppe du cylindre de séchage (3) contre la surface d'un tamis (5) qui entoure le cylindre de séchage (3) en même temps que la nappe (2) de matière fibreuse.

2. Système de séchage (1) selon la revendication 1, **caractérisé en ce que** le cylindre de séchage présente un revêtement poreux et en particulier une couche (10) en céramique.

3. Système de séchage (1) selon les revendications 1 ou 2, **caractérisé en ce qu'**un matériau hydrophobe est appliqué sur le cylindre de séchage.

4. Système de séchage (1) selon la revendication 3, **caractérisé en ce qu'**une unité d'application, en particulier un dispositif de pulvérisation (11), est disposée sur le côté intérieur du cylindre de séchage (3) pour appliquer le fluide hydrophobe sur la surface d'enveloppe du cylindre de séchage (3).

5. Système de séchage (1) selon l'une des revendications 1 à 4, **caractérisé en ce que** le dispositif d'aspiration (14) est installé entre deux cylindres de guidage (12, 13) placés contre le cylindre de séchage (3) du côté de la sortie et qui extraient chacun un tamis (5, 6) respectif de la surface d'enveloppe du cylindre de séchage (3).

6. Système de séchage (1) selon l'une des revendications 1 à 4, **caractérisé en ce que** le dispositif d'aspiration (15) est intégré dans un cylindre de guidage (17) sous la fourme d'une zone fixe d'aspiration située à l'intérieur de l'enveloppe (16) qui entoure ce cylindre de guidage et **en ce que** le cylindre de guidage (17) extrait de la surface d'enveloppe du cylindre de séchage (3) la nappe (2) de matière fibreuse ainsi qu'un tamis (5) placé directement sur celle-ci.

7. Système de séchage (1) selon l'une des revendications 1 à 6, **caractérisé en ce qu'**un moyen de production de bulles de vapeur dans la nappe (2) de matière fibreuse est prévu dans la zone où la nappe (2) de matière fibreuse se détache du cylindre de séchage (3) .

8. Système de séchage (1) selon la revendication 7, **caractérisé en ce que** le moyen est une source fixe de chauffage (15) disposée à l'intérieur de l'enveloppe (16) en rotation d'un cylindre (17) qui guide un tamis (5) et/ou la nappe (2) de matière fibreuse.
